# EUROPÄISCHE PATENTSCHRIFT

(11) **EP 1 379 108 B1**
(45) Veröffentlichungstag und Bekanntmachung des Hinweises auf die Patenterteilung: **27.09.2006**
(21) Anmeldenummer: 03014744.1
(22) Anmeldetag: 27.06.2003
(51) Int. Cl.: H05B 37/02

(54) **LED Versorgungs- und Identifikationseinheit**
LED supply and identification unit
Module d'alimentation et d'identification de LED

(30) Priorität: 04.07.2002 DE 10230154
(43) Veröffentlichungstag der Anmeldung: 07.01.2004
(73) Patentinhaber: Patent-Treuhand-Gesellschaft für elektrische Glühlampen mbH, 81543 München (DE)
(72) Erfinder: Schleicher, Gotthard, Dr., 83349 Palling (DE)
(74) Vertreter: Raiser, Franz

(56) Entgegenhaltungen:
- EP-A- 0 413 991
- DE-A- 10 139 402
- DE-A- 10 204 059
- GB-A- 2 284 952

## Beschreibung

Die Erfindung betrifft eine Versorgungseinheit für LED-Einheiten, sowie ein Verfahren zum Erkennen der Identität von LED-Einheiten, insbesondere zum Erkennen von für die Leistungsversorgung der LED-Einheit notwendigen Parametern, sowie eine entsprechende LED-Einheit.

Im Gegensatz zu konventionellen elektrischen Vorschaltgeräten arbeiten Versorgungseinheiten von LED-Einheiten mit unterschiedlichen Lasten. Der Begriff LED (light emitting device) umfasst im folgenden auch sogenannte OLEDs (organic light emitting device). In der Regel liefern solche Versorgungseinheiten nur eine Ausgangsspannung zur Leistungsversorgung einer angeschlossenen LED-Einheit. Sollen mehrere oder unterschiedliche LED-Einheiten eine Leistungsversorgung durch die Versorgungseinheit erfahren, so muss die Versorgungseinheit für die Leistungsversorgung von mehreren oder unterschiedlichen LED-Einheiten ausgelegt sein und die zur Leistungsversorgung nötigen Informationen über Nennparameter der zu versorgenden LED-Einheiten erhalten.

Aufgabe der vorliegenden Erfindung ist es daher, eine Versorgungseinheit, eine LED-Einheit und ein Verfahren zum Erkennen von LED-Einheiten zu schaffen, die im Hinblick auf die Versorgung verschiedener LED-Einheiten durch eine Versorgungseinheit verbessert wird.

Erfindungsgemäß wird diese Aufgabe gelöst durch eine Versorgungseinheit für wenigstens eine LED-Einheit. Die Versorgungseinheit weist eine Erkennungseinheit, die zum Erkennen der Identität der LED-Einheit über elektrische Größen ausgelegt ist, sowie Versorgungsanschlüsse zur Leistungsversorgung der LED-Einheit durch die Versorgungseinheit auf. Erfindungsgemäß erfolgt die Erkennung der Identität der LED-Einheit über die Versorgungsanschlüsse. Bei Versorgungseinheiten nach dem Stand der Technik sind neben den Versorgungsleitungen zur Leistungsversorgung der LEDs weitere Leitungen nötig, um Informationen über die Identität der LEDs zu erhalten. Dies führt in der Praxis zu einem erheblichen Installationsaufwand. Mit dem erfindungsgemäßen Aufbau können die Versorgungsanschlüsse, die der Leistungsversorgung dienen, gleichzeitig genutzt werden, um die Identität angeschlossener LED-Einheiten zu erkennen und beispielsweise zu ermitteln, welche Leistungsversorgung für die LEDs nötig ist. So kann die Versorgungseinheit kompakter und einfacher gehalten werden, so dass der erforderliche Installationsaufwand deutlich reduziert wird.

Nach einer vorteilhaften Ausführungsform ist weiter eine Steuereinheit in der Versorgungseinheit enthalten, die auf der Grundlage der erkannten Identität der LED-Einheit die Leistungsversorgung der LED-Einheit steuert. Hiermit wird es ermöglicht, die erkannte Identität der angeschlossenen LED-Einheiten auszuwerten und entsprechend zu steuern, so dass die Versorgungseinheit automatisch immer die richtige Leistungsversorgung bereitstellt, wenn zum Beispiel eine neue oder zusätzliche LED-Einheit mit gegebenenfalls anderer Nennlast an die Versorgungseinheit angeschlossen wird. Gegebenenfalls kann die Steuereinheit auch die Leistungsversorgung unterbinden und eine Rückmeldung über den Zustand der angeschlossenen LED-Einheit ausgeben, wenn diese zum Beispiel defekt oder mit der Versorgungseinheit nicht kompatibel ist. Die Erkennung und die Leistungsversorgung erfolgen vorzugsweise ausschließlich über zwei Versorgungsanschlüsse.

Das erfindungsgemäße Verfahren zur Erkennung der Identität wenigstens einer LED-Einheit weist folgende Schritte auf: Bereitstellen einer ersten elektrischen Größe für die zu erkennende LED-Einheit, Erkennen der Identität der LED-Einheit anhand einer von der LED-Einheit im Ansprechen auf die erste elektrische Größe bereitgestellten zweiten elektrischen Größe. Das Erkennen der Identität erfolgt über zur Leistungsversorgung der LED-Einheit dienende Versorgungsanschlüsse.

Nach einer vorteilhaften Variante umfasst das Verfahren weiter die Steuerung der Leistungsversorgung der LED-Einheit auf der Grundlage der erkannten Identität der LED-Einheit. Hierdurch kann nicht nur die Identität einer angeschlossenen LED-Einheit erkannt werden, sondern die Informationen über die erkannte Identität kann verarbeitet und die Leistungsversorgung entsprechend gesteuert werden.

Das Verfahren kann ergänzend beim Betrieb der LED-Einheit wiederholt ausgeführt werden. Hierdurch kann bei Wechsel der LED-Einheit während des Betriebs, die nötige Leistungsversorgung überprüft und gegebenenfalls angepasst werden. Vorzugsweise erfolgen das Erkennen und die Leistungsversorgung der LED-Einheit ausschließlich über zwei Versorgungsanschlüsse.

Zum Erkennen der Identität der wenigstens einen LED-Einheit wird bevorzugt als erste elektrische Größe eine im Verhältnis zur Leistungsversorgung kleine Spannung angelegt, und die LED-Einheit wird durch eine Impedanz einer Identifikationseinheit als zweite elektrische Größe erkannt. Dabei ist die Impedanz der Identifikationseinheit gegenüber der bei der angelegten kleinen Spannung wirksamen LED-Impedanz klein. Dies hat zur Folge, dass die Versorgungseinheit von der LED-Einheit im wesentlichen nur die Identifikationseinheit _{"}sieht" und nur die von der Identifikationseinheit bereitgestellte zweite elektrische Größe auswertet, ohne dass ein Einfluss nachgeschalteter LEDs die zurückgegebene zweite elektrische Größe deutlich beeinflusst. Bei der Impedanz kann es sich im einfachsten Fall um einen ohmschen Widerstand handeln. Es sind aber auch aktive Bauelemente möglich, die von sich aus eine elektrische Größe erzeugen. Ebenso können zu dem genannten Zweck digitale Bauelemente dienen. Vorzugsweise handelt es sich bei der Identifikationseinheit ein von den LEDs getrenntes Bauteil, das den LEDs in der LED-Einheit beispielsweise vorgeschaltet sein kann.

Die erfindungsgemäße LED-Einheit zum Anschließen an die oben erwähnte Versorgungseinheit weist wenigstens eine LED, Versorgungsanschlüsse zur Leistungsversorgung der Versorgungseinheit, und eine Identifikationseinheit mit bei der Erkennung der Identität der LED-Einheit erfassbaren technischen Eigenschaften auf. Hierbei ist die Identifikationseinheit über die Versorgungsanschlüsse identifizierbar.

Vorzugsweise kann die Erkennung und Leistungsversorgung ausschließlich über zwei Versorgungsanschlüsse erfolgen, über welche die LED-Einheit mit der Versorgungseinheit verbunden wird.

Die Identifikationseinheit kann abschaltbar sein. Dies ist von Vorteil, da sie bei der eigentlichen Leistungsversorgung nicht benötigt und damit ein unnötiger Leistungsverbrauch vermieden wird. Die Impedanz der Identifikationseinheit ist vorzugsweise gegenüber der bei einer an die LED-Einheit angelegten im Verhältnis zur Leistungsversorgung kleinen Spannung wirksamen LED-Impedanz klein.

Voranstehend wurde im Zusammenhang mit der Leistungsversorgung und der elektrischen Größen von der Regelung der Spannung gesprochen. Natürlich ist hier auch die Regelung des Ausgangsstroms der Versorgungseinheit möglich.

Die Erfindung wird nachfolgend anhand der Figur, die eine Ausführungsform der Erfindung als Schaltbild zeigt, näher erläutert.

Die Figur zeigt ein System aus einer Versorgungseinheit 1 und einer LED-Einheit 2, welche über die Versorgungsleitungen 4a, 4b miteinander verbunden sind. Optional können an der LED-Einheit 2 weitere Anschlüsse 8 zum Anschließen weiterer LED-Einheiten 2 vorgesehen werden, die dann ebenfalls durch die Versorgungseinheit 1 die erforderliche Leistungsversorgung erhalten können.

Die Versorgungseinheit 1 enthält eine Erkennungseinheit 7, über die die Versorgungseinheit 1 Informationen über die angeschlossenen LED-Einheiten 2 erkennen kann, beispielsweise die für die Leistungsversorgung durch die Versorgungseinheit 1 zum Betrieb der LED-Einheit 2 erforderliche Versorgungsspannung oder dergleichen. Zur Bereitstellung solcher Informationen ist in der erfindungsgemäßen LED-Einheit 2 neben den LEDs 9 eine Identifikationseinheit 3 vorgesehen. Die Identifikationseinheit 3 liefert Informationen über die Identität der entsprechenden LED-Einheit 2 an die Erkennungseinheit 7 in der Versorgungseinheit 1 zurück. Dies geschieht dadurch, dass die Erkennungseinheit 7 zunächst über die Versorgungsleitungen 4a, 4b eine elektrische Größe (in der Regel eine gegenüber der Versorgungsspannung für die angeschlossenen LEDs kleine Spannung) an die LED-Einheit 2 ausgibt (Stellung A des Schalters 13). Im Falle eines Spannungssignals kann die Identifikationseinheit 3 lediglich aus einer für die LED-Einheit charakteristischen Impedanz, einem ohmschen Widerstand, bestehen. Diese Impedanz ist vorzugsweise klein gegenüber der bei einer kleinen Spannung effektiven Impedanz der LEDs 9, so dass etwa bei einer angelegten Spannung ein Strom lediglich durch die Identifikationseinheit 3 fließt und die Erkennungseinheit 7 die LEDs 9 daher nicht _{"}sieht" und somit ausschließlich eine Rückmeldung der Identifikationseinheit 3 an die Erkennungseinheit 7 erfolgt.

Wird zum Beispiel eine kleine Spannung durch die Erkennungseinheit 7 in der Versorgungseinheit 1 an die LED-Einheit 2 angelegt (Schalterstellung A), so fließt ein Strom durch die Identifikationseinheit 3, insbesondere den Widerstand 11, über die Anschlüsse 4a, 4b zurück zur Erkennungseinheit 7 und wird dort gemessen, und der Widerstand 11 in der Identifikationseinheit 3 kann so ermittelt werden. Anstelle eines Widerstandes kann die Identifikationseinheit auch andere elektrische oder elektronische (auch aktive) Bauelemente enthalten, die geeignet sind, um ein für die Identifikationseinheit 3 der entsprechenden LED-Einheit 2 charakteristisches Signal im Ansprechen auf eine von der Erkennungseinheit 7 über die Versorgungsanschlüsse 4a, 4b bereitgestellte elektrische Größe auszugeben.

Abhängig von der elektrischen Größe (z. B. Strom), die von der Identifikationseinheit 3 zurückgegeben wurde, kann die Erkennungseinheit 7 nun die für die angeschlossene LED-Einheit 2 erforderliche Leistungsversorgung (Versorgungsspannung) bestimmen. Über eine optionale Steuereinheit 6 kann die Information über die Leistungsversorgung anschließend an eine in der Versorgungseinheit 1 vorgesehene Ausgabeeinheit 5 weitergeleitet werden, die zum Beispiel die nötige Versorgungsspannung für die LED-Einheit(en) 2 erzeugt und ausgibt. Hierzu schaltet die Steuereinheit 6 in den Schalterzustand B um, und die von der Ausgabeeinheit 5 erzeugte Leistungsversorgung der LED-Einheit(en) 2 erfolgt über die Versorgungsanschlüsse 4a, 4b.

Da auch die Identifikationseinheit 3 einen Leistungsverbraucher darstellt, kann diese etwa über einen durch ein Steuerelement 10 ausgelösten Schalter 12 optional abgeschaltet werden, wenn die Leistungsversorgung beginnt. Dies kann zum Beispiel dadurch geschehen, dass das Steuerelement 10 eine von der Versorgungseinheit 1 ausgegebene Versorgungsspannung erkennt und daraufhin den Schalter 12 in den offenen Zustand umschaltet, so dass ein Versorgungsstrom nur noch durch die LEDs 9 fließt.

Während der Leistungsversorgung kann in den Erkennungsmodus (Schalterstellung A) umgeschaltet werden, etwa um zu überprüfen, ob eine LED-Einheit 2 defekt oder ausgetauscht worden ist. Dadurch können die Versorgungsparameter während des Betriebs neu bestimmt und im Ausgabemodus (Schalterstellung 2) entsprechend angepasst werden.

Durch den erfindungsgemäßen Aufbau können sowohl die Versorgung der LED-Einheiten 2 als auch die Erkennung der Identität, d. h. der Versorgungsparameter, der LED-Einheiten 2 ausschließlich über die Versorgungsanschlüsse 4a und 4b erfolgen. Weitere Leitungen oder Anschlüsse sind nicht notwendig, so dass der Einsatz komplizierter und komplexer Schaltungen zur LED-Versorgung vermieden wird.

## Patentansprüche

1. Verfahren zur Erkennung der Identität wenigstens einer LED-Einheit (2), welches folgende Schritte aufweist:
Bereitstellen einer ersten elektrischen Größe für die zu erkennende LED-Einheit (2),
Erkennen der Identität der LED-Einheit (2) anhand einer von der LED-Einheit (2) im Ansprechen auf die erste elektrische Größe bereitgestellten zweiten elektrischen Größe, wobei das Erkennen der Identität über zur Leistungsversorgung der LED-Einheit (2) dienende Versorgungsanschlüsse (4a, 4b) erfolgt
**dadurch gekennzeichnet, dass**
zum Erkennen der Identität der LED-Einheit (2) eine im Verhältnis zur Leistungsversorgung kleine Spannung angelegt wird und die LED-Einheit (2) durch eine Impedanz einer Identifikationseinheit (3) erkannt wird,
wobei die Impedanz der Identifikationseinheit (3) gegenüber der bei der angelegten kleinen Spannung wirksamen LED-Impedanz klein ist.

2. Verfahren nach Anspruch 1, **dadurch gekennzeichnet, dass** es weiter die Steuerung der Leistungsversorgung der wenigstens einen LED-Einheit (2) auf der Grundlage der erkannten Identität der LED-Einheit (2) umfasst.

3. Verfahren nach Anspruch 1 oder 2, **dadurch gekennzeichnet, dass** es beim Betrieb der LED-Einheit (2) wiederholt ausgeführt wird.

4. Verfahren nach einem der Ansprüche 1 - 3, **dadurch gekennzeichnet, dass** das Erkennen und die Leistungsversorgung der LED-Einheit (2) ausschließlich über die Versorgungsanschlüsse (4a, 4b) erfolgen.

5. LED-Einheit (2) zum Anschließen an eine Versorgungseinheit (1),
wobei die Versorgungseinheit (1) folgende Merkmale aufweist:
eine Erkennungseinheit(7), ausgelegt zum Erkennen der Identität der LED-Einheit (2) über elektrische Größen,
Versorgungsanschlüsse (4a, 4b) zur Leistungsversorgung der LED-Einheit (2) durch die Versorgungseinheit (1),
wobei die Erkennung der Identität der LED-Einheit (2) über die Versorgungsanschlüsse (4a, 4b) erfolgt,
und weiterhin die LED-Einheit (2) folgende Merkmale aufweist:
wenigstens eine LED (9),
eine Identifikationseinheit (3) mit bei der Erkennung der Identität der LED-Einheit (2) erfassbaren technischen Eigenschaften, wobei die Identifikationseinheit (3) über die Versorgungsanschlüsse (4a, 4b) identifizierbar ist.
und wobei die LED-Einheit (2) **dadurch gekennzeichnet ist, dass** die Impedanz der Identifikationseinheit (3) gegenüber der bei einer an die LED-Einheit (2) angelegten im Verhältnis zur Leistungsversorgung kleinen Spannung wirksamen LED-Impedanz klein ist.

6. LED-Einheit (2) nach Anspruch 5, **dadurch gekennzeichnet, dass** die Erkennung und Leistungsversorgung ausschließlich über zwei Versorgungsanschlüsse (4a, 4b) erfolgen kann.

7. LED-Einheit (2) nach Anspruch 5 oder 6, **dadurch gekennzeichnet, dass** die Identifikationseinheit (3) abschaltbar ist.

8. System bestehend aus wenigstens einer LED-Einheit (2) nach einem der Ansprüche 5 bis 7 und einer Versorgungseinheit (1) mit folgenden Merkmalen:
eine Erkennungseinheit(7), ausgelegt zum Erkennen der Identität der LED-Einheit (2) über elektrische Größen,
Versorgungsanschlüsse (4a, 4b) zur Leistungsversorgung der LED-Einheit (2) durch die Versorgungseinheit (1),
wobei die Erkennung der Identität der LED-Einheit (2) über die Versorgungsanschlüsse (4a, 4b) erfolgt.

## Claims

1. Method for detecting the identity of at least one LED unit (2), which has the following steps:
provision of a first electrical quantity for the LED unit (2) to be detected
detection of the identity of the LED unit (2) using a second electrical quantity, which is provided by the LED unit (2) in response to the first electrical quantity, the identity being detected via supply terminals (4a, 4b), which serve for supplying power to the LED unit (2),
**characterized in that**
in order to detect the identity of the LED unit (2), a voltage that is small in relation to the power supply is applied and the LED unit (2) is detected by an impedance of an identification unit (3),
the impedance of the identification unit (3) being small with respect to the LED impedance that is effective at the small voltage applied.

2. Method according to Claim 1, **characterized in that** it furthermore comprises the control of the power supply of the at least one LED unit (2) on the basis of the detected identity of the LED unit (2).

3. Method according to Claim 1 or 2, **characterized in that** it is performed repeatedly during the operation of the LED unit (2) .

4. Method according to one of Claims 1-3, **characterized in that** the detection and the power supply of the LED unit (2) are effected exclusively via the supply terminals (4a, 4b).

5. LED unit (2) for connection to a supply unit (1), the supply unit (1) having the following features:
a detection unit (7), designed for detecting the identity of the LED unit (2) by means of electrical quantities,
supply terminals (4a, 4b) for the supply of power to the LED unit (2) by the supply unit (1),
the identity of the LED unit (2) being detected via the supply terminals (4a, 4b),
and the LED unit (2) furthermore having the following features:
at least one LED (9),
an identification unit (3) with technical properties that can be registered during the detection of the identity of the LED unit (2), the identification unit (3) being able to be identified via the supply terminals (4a, 4b),
and the LED unit (2) being **characterized in that** the impedance of the identification unit (3) is small with respect to the LED impedance that is effective at a voltage that is small in relation to the power supply and is applied to the LED unit (2).

6. LED unit (2) according to Claim 5, **characterized in that** the detection and power supply can be effected exclusively via two supply terminals (4a, 4b).

7. LED unit (2) according to Claim 5 or 6, **characterized in that** the identification unit (3) can be switched off.

8. System comprising at least one LED unit (2) according to one of Claims 5 to 7 and a supply unit (1) having the following features:
a detection unit (7), designed for detecting the identity of the LED unit (2) by means of electrical quantities,
supply terminals (4a, 4b) for the supply of power to the LED unit (2) by the supply unit (1),
the identity of the LED unit (2) being detected via the supply terminals (4a, 4b).

## Revendications

1. Procédé de reconnaissance de l'identité d'au moins une unité à LED (2) qui comporte les étapes suivantes :
fourniture d'une première grandeur électrique pour l'unité à LED (2) à reconnaître,
reconnaissance de l'identité de l'unité à LED (2) à l'aide d'une deuxième grandeur électrique fournie par l'unité à LED (2) en réaction à la première grandeur électrique, la reconnaissance de l'identité s'effectuant par l'intermédiaire de bornes d'alimentation (4a, 4b) servant à l'alimentation en puissance de l'unité à LED (2),
**caractérisé par le fait que**,
pour la reconnaissance de l'identité de l'unité à LED (2), on applique une petite tension par rapport à l'alimentation en puissance et on reconnaît l'unité à LED (2) par une impédance d'une unité d'identification (3),
l'impédance de l'unité d'identification (3) étant petite par rapport à l'impédance de LED efficace pour la petite tension appliquée.

2. Procédé selon la revendication 1, **caractérisé par le fait qu'**il comprend aussi la commande de l'alimentation en puissance de l'unité à LED (2) ou des unités à LED (2) sur la base de l'identité reconnue de l'unité à LED (2) .

3. Procédé selon la revendication 1 ou 2, **caractérisé par le fait qu'**il est exécuté plusieurs fois lors du fonctionnement de l'unité à LED (2).

4. Procédé selon l'une des revendications 1 à 3, **caractérisé par le fait que** la reconnaissance et l'alimentation en puissance de l'unité à LED (2) s'effectuent exclusivement par l'intermédiaire des bornes d'alimentation (4a, 4b).

5. Unité à LED (2) à raccorder à une unité d'alimentation (1),
l'unité d'alimentation (1) ayant les caractéristiques suivantes :
une unité de reconnaissance (7) conçue pour la reconnaissance de l'identité de l'unité à LED (2) par l'intermédiaire de grandeurs électriques,
des bornes d'alimentation (4a, 4b) pour l'alimentation en puissance de l'unité à LED (2) par l'unité d'alimentation (1),
la reconnaissance de l'identité de l'unité à LED (2) s'effectuant par l'intermédiaire des bornes d'alimentation (4a, 4b),
et l'unité à LED (2) ayant les caractéristiques suivantes :
au moins une LED (9),
une unité d'identification (3) avec des propriétés techniques détectables lors de la reconnaissance de l'identité de l'unité à LED (2), l'unité d'identification (3) étant identifiable par l'intermédiaire des bornes de raccordement (4a, 4b),
et l'unité à LED (2) étant **caractérisée par le fait que** l'impédance de l'unité d'identification (3) est petite par rapport à une impédance de LED efficace pour une tension qui est appliquée à l'unité à LED (2) et qui est petite par rapport à l'alimentation en puissance.

6. Unité à LED (2) selon la revendication 5, **caractérisée par le fait que** la reconnaissance et l'alimentation en puissance peuvent s'effectuer exclusivement par l'intermédiaire de deux bornes d'alimentation (4a, 4b).

7. Unité à LED (2) selon la revendication 5 ou 6, **caractérisée par le fait que** l'unité d'identification (3) peut être arrêtée.

8. Système constitué d'au moins une unité à LED (2) selon l'une des revendications 5 à 7 et d'une unité d'alimentation (1), avec les caractéristiques suivantes :
une unité de reconnaissance (7) conçue pour la reconnaissance de l'identité de l'unité à LED (2) par l'intermédiaire de grandeurs électriques,
des bornes d'alimentation (4a, 4b) pour l'alimentation en puissance de l'unité à LED (2) par l'unité d'alimentation (1),
la reconnaissance de l'identité de l'unité à LED (2) s'effectuant par l'intermédiaire des bornes d'alimentation (4a, 4b).
